# EUROPÄISCHE PATENTSCHRIFT

(11) **EP 2 358 987 B1**
(45) Veröffentlichungstag und Bekanntmachung des Hinweises auf die Patenterteilung: **19.09.2012**
(21) Anmeldenummer: 09749024.7
(22) Anmeldetag: 09.11.2009
(51) Int. Cl.: F02D 41/38

(54) **STEUERUNG- UND REGELUNGSVERFAHREN FÜR EINE BRENNKRAFTMASCHINE MIT EINEM COMMON-RAILSYSTEM**
CONTROL AND REGULATION METHOD FOR AN INTERNAL COMBUSTION ENGINE HAVING A COMMON RAIL SYSTEM
PROCÉDÉ DE COMMANDE ET DE RÉGULATION D'UN MOTEUR À COMBUSTION INTERNE ÉQUIPÉ D'UN SYSTÈME À RAMPE COMMUNE

(30) Priorität: 24.11.2008 DE 102008058721
(43) Veröffentlichungstag der Anmeldung: 24.08.2011
(73) Patentinhaber: MTU FRIEDRICHSHAFEN GMBH, 88045 Friedrichshafen (DE)
(72) Erfinder: DÖLKER, Armin, 88048 Friedrichshafen (DE)
(86) Internationale Anmeldenummer: PCT/EP2009/007988
(87) Internationale Veröffentlichungsnummer: WO 2010/057587

(56) Entgegenhaltungen:
- WO-A1-2005/111402
- DE-B3- 10 330 466
- DE-B3-102005 029 138
- DE-B3-102006 040 441
- DE-B3-102006 049 266

## Beschreibung

Die Erfindung betrifft ein Steuerungs- und Regelungsverfahren für eine Brennkraftmaschine mit einem Common-Railsystem, bei dem im Normalbetrieb der Raildruck geregelt wird und mit Erkennen eines Lastabwurfs vom Regelungs- in den Steuerungsbetrieb gewechselt wird, wobei im Steuerungsbetrieb das PWM-Signal zur Beaufschlagung der Regelstrecke temporär auf einen gegenüber dem Normalbetrieb erhöhten PWM-Wert gesetzt wird.

Bei einem Common-Railsystem fördert eine Hochdruckpumpe den Kraftstoff aus einem Kraftstofftank in ein Rail. Der Zulaufquerschnitt zur Hochdruckpumpe wird über eine veränderliche Saugdrossel festgelegt. Am Rail angeschlossen sind Injektoren über welche der Kraftstoff in die Brennräume der Brennkraftmaschine eingespritzt wird. Da die Güte der Verbrennung entscheidend vom Druckniveau im Rail abhängt, wird dieses geregelt. Der Hochdruck-Regelkreis umfasst einen Druckregler, die Saugdrossel mit Hochdruckpumpe und das Rail als Regelstrecke sowie ein Filter im Rückkopplungszweig. In diesem Hochdruck-Regelkreis entspricht das Druckniveau im Rail der Regelgröße. Die gemessenen Druckwerte des Rails werden über das Filter in einen Ist-Raildruck gewandelt und mit einem Soll-Raildruck verglichen. Die sich hieraus ergebende Regelabweichung wird dann über den Druckregler in ein Stellsignal für die Saugdrossel gewandelt. Das Stellsignal entspricht z. B. einem Volumenstrom mit der Einheit Liter/Minute. Elektrisch ist das Stellsignal als PWM-Signal mit konstanter Frequenz, zum Beispiel 50 Hz, ausgeführt. Der zuvor beschriebene Hochdruck-Regelkreis ist aus der DE 103 30 466 B3 bekannt.

Auf Grund der hohen Dynamik ist ein Lastabwurf regelungstechnisch ein schwer beherrschbarer Vorgang, da nach einem Lastabwurf der Raildruck mit einem Druckgradienten von bis zu 4000 bar/Sekunde ansteigen kann. Über ein passives Druckbegrenzungsventil, welches bei einem Raildruck von 1950 bar öffnet, wird das Common-Railsystem vor einem unzulässig hohen Raildruck geschützt. Wird beispielsweise die Brennkraftmaschine stationär bei einem konstanten Raildruck von 1800 bar betrieben und es erfolgt ein vollständiger Lastabwurf, so beträgt der Zeitraum 37.5 ms bis zum Ansprechen des Druckbegrenzungsventils.

Zur Verbesserung der Sicherheit der Druckregelung schlägt die DE 10 2005 029 138 B3 vor, dass nach Erkennen eines Lastabwurfs vom Regelungs- in den Steuerungsbetrieb gewechselt wird. Im Steuerungsbetrieb wird das PWM-Signal zur Ansteuerung der Saugdrossel temporär über eine Treppenfunktion auf einen erhöhten PWM-Wert gesetzt, wodurch der Schließvorgang der Saugdrossel beschleunigt wird und weniger Kraftstoff in das Rail gefördert wird. Nach Ablauf der zeitgesteuerten Treppenfunktion wird dann wieder in den Regelungsbetrieb zurückgekehrt. Erkannt wird ein Lastabwurf daran, dass der Ist-Raildruck einen festen Grenzwert übersteigt. Das dargestellte Verfahren hat sich bei einem vollständigen Lastabwurf, d. h. die Generatorlast wird von 100 % auf 0 % verringert, bewährt.

In der Praxis wurde jedoch festgestellt, dass bei einem Teillastabwurf das Verfahren noch nicht optimal ist. Ein Teillastabwurf liegt dann vor, wenn nur einzelne elektrische Verbraucher deaktiviert werden. Unter ungünstigen Umständen können Druckschwingungen im Rail auftreten, welche dadurch verursacht werden, dass mehrfach nacheinander vom Regelungs- in den Steuerungsbetrieb mit temporärer PWM-Vorgabe gewechselt wird.

Ausgehend von der in der DE 10 2005 029 138 B3 beschrieben temporären PWM-Vorgabe, liegt der Erfindung die Aufgabe zu Grunde, die Druckregelung bei einem Teillastabwurf zu optimieren.

Gelöst wird diese Aufgabe durch die im Anspruch 1 aufgeführten Merkmale. In den Unteransprüchen sind die Ausgestaltungen dargestellt.

Die Optimierung besteht darin, dass der Grenzwert zur Aktivierung der temporären PWM-Vorgabe in Abhängigkeit des Gradienten eines leistungsbestimmenden Signals berechnet wird. Das leistungsbestimmende Signal entspricht hierbei entweder einer Soll-Drehzahl, einem Soll-Moment oder einer Soll-Einspritzmenge. Die Soll-Drehzahl kann auch einer Fahrpedalstellung entsprechen. Als Maß für die Größe des Lastabwurfs wird der Gradient beispielsweise des Soll-Moments verwendet. Je schneller dieses abnimmt, desto mehr Last wurde abgeworfen. Die Erfindung basiert also auf der Erkenntnis, dass bei einem Lastabwurf zuerst ein Absinken des leistungsbestimmenden Signals erfolgt und erst zeitverzögert der Raildruck ansteigt. Bestimmt wird der Grenzwert über eine eigene Kennlinie, welche in der Form ausgeführt ist, dass bei einem vollständigen Lastabwurf ein niederer Grenzwert eingestellt wird, während hingegen bei einem Teillastabwurf ein höherer Grenzwert eingestellt wird.

Das erfindungsgemäße Verfahren ist als Ergänzung für das aus der DE 10 2005 029 138 B3 bekannte Verfahren vorgesehen. Von Vorteil ist, dass die Ursache für die Schwingungen des Raildrucks bei einem Teillastabwurf beseitigt ist. Der Raildruck zeigt damit einen gleichmäßigeren Verlauf. Sowohl bei einem vollständigen Lastabwurf als auch bei einem Teillastabwurf wird ein unbeabsichtigtes Öffnen des passiven Überdruckventils bei gleichzeitig stabilem Raildruck verhindert. Als reine Softwarelösung, d. h. zusätzliche Sensoren oder Änderungen am elektronischen Motorsteuergerät sind nicht erforderlich, ist die Umsetzung der Erfindung nahezu kostenneutral.

In den Figuren ist ein bevorzugtes Ausführungsbeispiel dargestellt. Es zeigen:
- Figur 1: ein Systemschaubild,
- Figur 2: einen Hockdruck-Regelkreis als Blockschaltbild,
- Figur 3: ein Blockschaltbild zur Bestimmung eines Ansteuersignals,
- Figur 4: eine Kennlinie zur Bestimmung des Grenzwerts,
- Figur 5: einen Lastabwurf als Zeitdiagramm und
- Figur 6: einen Programm-Ablaufplan.

Die Figur 1 zeigt ein Systemschaubild einer elektronisch gesteuerten Brennkraftmaschine 1 mit einem Common-Railsystem. Die Brennkraftmaschine 1 treibt ein nicht dargestelltes Notstromaggregat an. Das Common-Railsystem umfasst als mechanische Komponenten eine Niederdruckpumpe 3 zur Förderung von Kraftstoff aus einem Tank 2, eine Saugdrossel 4 zur Beeinflussung des Volumenstroms, eine Hochdruckpumpe 5, ein Rail 6 und Injektoren 8 zum Einspritzen von Kraftstoff in die Brennräume der Brennkraftmaschine 1.

Gesteuert wird die Brennkraftmaschine 1 über ein elektronisches Motorsteuergerät 9 (ECU). In der Figur 1 sind als Eingangsgrößen des elektronischen Motorsteuergeräts 9 der Raildruck pCR, welcher über einen Drucksensor 7 erfasst wird, die Motordrehzahl nMOT und eine Größe EIN dargestellt. Die Größe EIN steht stellvertretend für die weiteren Eingangssignale, beispielsweise für die Öl- oder die Kraftstofftemperatur. Die dargestellten Ausgangsgrößen des elektronischen Motorsteuergeräts 9 sind ein PWM-Signal PWM zur Ansteuerung der Saugdrossel 4, ein die Einspritzung kennzeichnendes Signal INJ zur Ansteuerung der Injektoren 8 und eine Größe AUS. Das die Einspritzung kennzeichnende Signal INJ steht für einen Spritzbeginn, eine Spritzdauer und ein Spritzende. Die Größe AUS steht stellvertretend für die weiteren Stellsignale zur Steuerung der Brennkraftmaschine 1, beispielsweise ein Stellsignal zur Ansteuerung eines AGR-Ventils. Das dargestellte Common-Railsystem kann selbstverständlich auch als Common-Railsystem mit Einzelspeichern ausgeführt sein. In diesem Fall ist der Einzelspeicher im Injektor 8 integriert, wobei dann der Einzelspeicherdruck pE ein weiteres Eingangssignal des elektronischen Motorsteuergeräts 9 ist.

Die Figur 2 zeigt den Hochdruck-Regelkreis zur Regelung des Raildrucks als Blockschaltbild. Die Eingangsgröße des Regelkreises ist ein Soll-Raildruck pCR(SL). Die Ausgangsgröße entspricht dem Rohwert des Raildrucks pCR. Aus dem Rohwert des Raildrucks pCR wird über ein erstes Filter 15 ein erster Ist-Raildruck pCR1(IST) bestimmt. Dieser wird mit dem Soll-Raildruck pCR(SL) an einem Summationspunkt A verglichen, woraus eine Regelabweichung ep resultiert. Aus der Regelabweichung ep berechnet ein Druckregler 10 eine Stellgröße. Die Stellgröße entspricht einem Volumenstrom qV1, dessen physikalische Einheit Liter/Minute ist. Optional ist vorgesehen, dass zum Volumenstrom qV1 der berechnete Sollverbrauch addiert wird. Der Volumenstrom qV1 wird dann über eine Begrenzung 11 limitiert. Die Begrenzung 11 kann drehzahlabhängig ausgeführt sein, Eingangsgröße nMOT. Die Ausgangsgröße der Begrenzung 11 ist ein Volumenstrom qV2. Liegt der Wert des Volumenstroms qV1 im zulässigen Bereich, so ist der Wert des Volumenstroms qV2 gleich dem Wert des Volumenstroms qV1. Über eine Berechnung 12 wird der Volumenstrom qV2 in ein PWM-Signal PWM1 umgerechnet. Das PWM-Signal PWM1 stellt hierbei die Einschaltdauer dar und die Frequenz fPWM entspricht der Frequenz, zum Beispiel 50 Hz. Mitberücksichtigt werden bei der Umrechnung die Schwankungen der Betriebsspannung und des Kraftstoffvordrucks. Das PWM-Signal PWM1 ist die erste Eingangsgröße eines Schalters 13. Die zweite Eingangsgröße des Schalters 13 ist ein PWM-Signal PWM2. Angesteuert wird der Schalter 13 über einen Funktionsblock 17 mittels eines Stellsignals SZ. Das Ausgangssignal PWM des Schalters 13 entspricht je nach Stellung des Schalters 13 entweder dem Signal PWM1 oder dem Signal PWM2. Mit dem PWM-Signal PWM wird dann die Magnetspule der Saugdrossel beaufschlagt. Dadurch wird der Weg des Magnetkerns verändert, wodurch der Förderstrom der Hochdruckpumpe frei beeinflusst wird. Die Hochdruckpumpe, die Saugdrossel und das Rail entsprechen einer Regelstrecke 14. Aus dem Rail wird über die Injektoren ein Verbrauchsvolumenstrom qV3 abgeführt. Damit ist der Regelkreis geschlossen.

Ergänzt wird dieser Regelkreis durch die temporäre PWM-Vorgabe, welche ein zweites Filter 16 zur Berechnung eines zweiten Ist-Raildrucks pCR2(IST) und den Funktionsblock 17 zur Festlegung des Stellsignals SZ umfasst. Das zweite Filter 16 besitzt eine wesentlich kleinere Zeitkonstante als das erste Filter 15. Der Funktionsblock 17 ist in der Figur 3 dargestellt und wird in Verbindung mit dieser erläutert. Die Eingangsgrößen des Funktionsblocks 17 sind ein Soll-Moment MSL, eine Soll-Einspritzmenge QSL und die Soll-Drehzahl nSL. Das leistungsbestimmende Signal entspricht daher entweder dem Soll-Moment MSL oder der Soll-Einspritzmenge QSL oder der Soll-Drehzahl nSL. Anstelle der Soll-Drehzahl nSL kann auch eine Fahrpedalstellung verwendet werden. Im Regelungsbetrieb befindet sich der Schalter 13 in der Stellung a. In der Stellung a wird das PWM-Signal zur Beaufschlagung der Regelstrecke 14 vom Druckregler 10 bestimmt. Übersteigt der zweite Ist-Raildruck pCR2(IST) einen Grenzwert, so ändert der Funktionsblock 17 den Signalpegel des Stellsignals SZ, wodurch der Schalter 13 in die Stellung b umgesteuert wird. In der Stellung b wird über die PWM-Vorgabe 18 temporär ein gegenüber dem Normalbetrieb erhöhter PWM-Wert PWM2 ausgegeben. Mit anderen Worten: Es wird vom Regelungsbetrieb in den Steuerungsbetrieb gewechselt. Die temporäre PWM-Vorgabe kann - wie dargestellt - treppenförmig mit einer ersten und einer zweiten Zeitstufe von jeweils zum Beispiel 10 ms ausgeführt sein. Nach Ablauf dieses Zeitraums wechselt dann der Schalter 13 zurück in Stellung a. Damit ist wieder der Regelungsbetrieb gesetzt.

Die Figur 3 zeigt den Funktionsblock 17 zur Festlegung des Stellsignals SZ, mit welchem die Stellung des Schalters 13 bestimmt wird. Die Eingangsgrößen sind das Soll-Moment MSL, die Soll-Einspritzmenge QSL und die Soll-Drehzahl nSL. Die Ausgangsgröße ist das Stellsignal SZ. Über ein Signal S1 wird festgelegt, welches der drei Eingangssignale zur Bestimmung des Grenzwerts verwendet wird (Auswahl 19). Ebenfalls über das Signal S1 wird festgelegt, welche der drei Kennlinien 21 aktiviert ist. Die weitere Beschreibung erfolgt beispielhaft an Hand des Soll-Moments MSL. Über eine Berechnung 20 wird der Gradient GRAD des Soll-Moment MSL bestimmt und über die Kennlinie 21 dem Gradienten GRAD ein Grenzwert GW zugeordnet. Die Kennlinie 21 ist in der Figur 4 dargestellt und wird in Verbindung mit dieser erklärt. Über einen Vergleicher 25 werden der Grenzwert GW und der zweite Ist-Raildruck pCR2(IST) miteinander verglichen. Übersteigt der zweite Ist-Raildruck pCR2(IST) den Grenzwert GW, so wird das Stellsignal SZ gesetzt, wodurch der Schalter 13 in die Stellung b wechselt. In der Stellung b ist die temporäre PWM-Vorgabe, also der Steuerungsbetrieb, aktiviert.

In der Figur 4 ist eine der drei Kennlinien 21, hier für das Soll-Moment als Eingangsgröße, dargestellt. Auf der Abszisse ist der Gradient GRAD in Nm/s aufgetragen. Auf der Ordinate ist der Grenzwert GW in bar aufgetragen. Die Kennlinie 21 besteht aus einem abszissenparallelen, ersten Geradenabschnitt 22, einem zweiten Geradenabschnitt 23 mit positiver Steigung und einem abszissenparallelen, dritten Geradenabschnitt 24. Grundgedanke der Erfindung ist es, den Grenzwert GW über die Kennlinie 21 variabel zu gestalten. Wird bei einem Lastabwurf eine hohe Last abgeworfen, so ergibt sich ein sehr hoher negativer Gradient GRAD (GRAD < -60000 Nm/s) des Sollmoments MSL. Über den ersten Geradenabschnitt 22 wird daher ein Grenzwert GW berechnet, der nur wenig oberhalb des maximalen stationären Raildrucks von 1800 bar liegt, hier: 1840 bar. Hierdurch wird verhindert, dass die temporäre PWM-Erhöhung zu spät aktiviert wird und das passive Druckbegrenzungsventil bei einem Raildruck von 1950 bar anspricht. Wird hingegen bei einem Lastabwurf eine kleine bis mittlere Last abgeworfen, so ergibt sich ein kleiner negativer Gradient GRAD (0>GRAD>-25000 Nm/s) des Soll-Moments MSL. Über den dritten Geradenabschnitt 24 wird daher ein Grenzwert von GW=1970 bar berechnet, so dass ein Auslösen der temporären PWM-Erhöhung ohne Wirkung bleibt. Wird eine mittlere Last abgeworfen, so ergibt sich ein mittlerer Gradient GRAD (-60000<GRAD<-25000 Nm/s), welchem über den zweiten Geradenabschnitt 23 ein entsprechender Grenzwert zugeordnet wird. Beispielsweise wird einem Gradient GRAD= -43000 Nm/s über den Arbeitspunkt A auf dem zweiten Geradenabschnitt 23 ein Grenzwert von GW=1900 bar zugewiesen.

Die Figur 5 zeigt einen Lastabwurf als Zeitdiagramm. Die Figur 5 besteht aus den Teilfiguren 5A bis 5C. Die Figur 5A zeigt den Verlauf des Soll-Moments MSL über der Zeit. Die Figur 5B zeigt den Verlauf des Soll-Raildrucks pCR(SL) als strichpunktierte Linie sowie den Verlauf des Raildrucks pCR (Rohwerte) über der Zeit. Die Figur 5C zeigt den Verlauf des PWM-Signals PWM über der Zeit. In der Figur 5B und der Figur 5C kennzeichnet die durchgezogene Linie einen Verlauf nach dem Stand der Technik, während hingegen die gestrichelte Linie einen Verlauf gemäß der Erfindung kennzeichnet. Der weiteren Betrachtung wurde ein Lastabwurf von 100 % Last auf 50 % Last zu Grunde gelegt.

Der Ablauf des Verfahrens nach dem Stand der Technik ist folgendermaßen:

Das Soll-Moment MSL wird nach dem Zeitpunkt t1 von 10000 Nm auf 5000 Nm reduziert. Da der Soll-Raildruck pCR(SL) über ein Kennfeld in Abhängigkeit des Soll-Moments MSL und der Ist-Drehzahl berechnet wird, verringert sich der Soll-Raildruck pCR(SL) nach dem Zeitpunkt t1 von 1800 bar auf 1750 bar (Fig. 5B). Der Raildruck pCR steigt nach dem Lastabwurf an. Auf Grund der zunehmenden, negativen Regelabweichung (Fig. 2: ep) berechnet der Druckregler ein zunehmendes PWM-Signal im Zeitbereich t1/t2 in der Figur 5C. Durch das zunehmende PWM-Signal PWM wird die Saugdrossel in Schließrichtung betätigt. Zum Zeitpunkt t2 übersteigt der Raildruck pCR den festen Grenzwert GW=1840 bar, wodurch vom Regelungs- in den Steuerungsbetrieb gewechselt wird. Im Steuerungsbetrieb ist die temporäre PWM-Erhöhung aktiviert, indem das PWM-Signal während dem Ablauf von zwei Zeitstufen zunächst auf 100 % und dann auf 50 % Einschaltdauer erhöht wird. Als Folge der temporären PWM-Erhöhung fällt der Raildruck pCR wieder, und zwar bis auf ungefähr 1650 bar. Die Regelabweichung steigt daher bis auf ungefähr 100 bar an. Fällt der Raildruck pCR unter den Soll-Raildruck pCR(SL), so sind die Zeitstufen der temporären PWM-Erhöhung bereits abgelaufen, so dass der Regelungsbetrieb wieder aktiviert ist. In Folge der sich ergebenden positiven Regelabweichung sinkt die PWM-Einschaltdauer nach dem Zeitpunkt t3 auf den Minimalwert von 4 % ab. Die Saugdrossel ist nunmehr wieder vollständig geöffnet, so dass der Raildruck pCR stark ansteigt. Da der Soll-Raildruck pCR(SL) bei 50 % Last nur 50 bar unterhalb des Soll-Raildrucks bei 100 % Last liegt, erreicht der Raildruck pCR beim Überschwingen (Zeitraum t4/t5) wieder den Grenzwert GW mit 1840 bar. Es wird daher zum Zeitpunkt t5 erneut in den Steuerungsbetrieb gewechselt und die temporäre PWM-Erhöhung aktiviert. Als Folge fällt der Raildruck pCR wieder ab. Wie aus der Figur 5B an Hand des Raildrucks pCR (durchgezogene Linie) deutlich sichtbar ist, verursacht das mehrfache Aktivieren der temporären PWM-Erhöhung entsprechende Druckschwingungen des Raildrucks pCR.

Der Ablauf des Verfahrens nach der Erfindung ist folgendermaßen:

Aus dem Verlauf des Soll-Moments MSL wird der Gradient GRAD berechnet. Über die Kennlinie 21 wird dem berechneten Gradienten GRAD in diesem Beispiel ein Grenzwert von 1900 bar zugeordnet. Dieser Grenzwert ist in der Figur 5B als zeitachsenparallele Linie 26 eingezeichnet. Der Raildruck pCR bleibt unterhalb dieses Grenzwerts, so dass die temporäre PWM-Erhöhung nicht aktiviert wird. Es wird daher im Regelungsbetrieb verblieben. Auf Grund der anfänglich zunehmenden Regelabweichung wird ein maximaler PWM-Wert von 22 % ausgegeben, das heißt, die Saugdrossel ist vollständig geschlossen. Wie in der Figur 5B dargestellt ist, nähert sich der Raildruck pCR (gestrichelte Linie) dem Soll-Raildruck pCR(SL) diesmal ohne Schwingungen an.

Die Figur 6 zeigt einen reduzierten Programm-Ablaufplan des Verfahrens. Zu Beginn des Verfahrens ist der Regelungsbetrieb aktiviert. Bei S1 werden der Soll-Raildruck pCR(SL) und der erste Ist-Raildruck pCR1 (IST) eingelesen und bei S2 die Regelabweichung ep berechnet. An Hand der Regelabweichung ep bestimmt der Druckregler seine Stellgröße, welche in das PWM-Signal PWM1 umgesetzt wird, S3. Mit diesem wird dann die Regelstrecke beaufschlagt, da der Schalter (Fig. 2: 13) sich in der Stellung a befindet. Es gilt daher PWM=PWM1, S4. Bei S5 wird der Gradient GRAD des leistungsbestimmenden Signals berechnet. Das leistungsbestimmende Signal entspricht entweder dem Soll-Moment MSL, der Soll-Einspritzmenge QSL oder der Soll-Drehzahl nSL. Das Soll-Moment MSL und die Soll-Einspritzmenge QSL entsprechen der Stellgröße eines Drehzahl-Regelkreises. Bei S6 wird dann über die ausgewählte Kennlinie (Fig. 4: 21) ein variabler Grenzwert GW bestimmt. Danach wird bei S7 abgefragt, ob der zweite Ist-Raildruck pCR2(IST) größer als der/gleich dem zweiten Ist-Raildruck pCR2(IST) ist. Ist dies nicht der Fall, Abfrageergebnis S7: nein, bleibt bei S9 der Regelungsbetrieb aktiviert und das PWM-Signal entspricht nach wie vor dem Wert PWM1. Dann wird der Programmablauf beendet. Wurde hingegen bei S7 festgestellt, dass der zweite Ist-Raildruck pCR2(IST) größer als der/gleich dem Grenzwert GW ist, Abfrageergebnis S7: ja, so wird bei S8 in den Steuerungsbetrieb gewechselt und die temporäre PWM-Erhöhung aktiviert, während der das PWM-Signal PWM dem Signal PWM2 entspricht. Danach wird der Programmablauf beendet.

### Bezugszeichen

- 1: Brennkraftmaschine
- 2: Tank
- 3: Niederdruckpumpe
- 4: Saugdrossel
- 5: Hochdruckpumpe
- 6: Rail
- 7: Drucksensor (Rail)
- 8: Injektor
- 9: elektronisches Motorsteuergerät (ECU)
- 10: Druckregler
- 11: Begrenzung
- 12: Berechnung PWM-Signal
- 13: Schalter
- 14: Regelstrecke
- 15: erstes Filter
- 16: zweites Filter
- 17: Funktionsblock
- 18: PWM-Vorgabe
- 19: Auswahl
- 20: Berechnung
- 21: Kennlinie
- 22: erster Geradenabschnitt
- 23: zweiter Geradenabschnitt
- 24: dritter Geradenabschnitt
- 25: Vergleicher
- 26: Grenzwert

## Patentansprüche

1. Steuerungs- und Regetungsverfahren für eine Brennkraftmaschine (1) mit einem Common-Railsystem, bei dem im Normalbetrieb der Raildruck (pCR) geregelt wird, indem eine Regelabweichung (ep) des Raildrucks (pCR) berechnet wird und ein PWM-Signal (PWM) zur Ansteuerung einer Saugdrossel (4) als Teil der Regelstrecke (14) über einen Druckregler (10) an Hand der Regelabweichung (ep) festgelegt wird, wobei ein zunehmendes PWM-Signal (PWM) die Saugdrossel (4) in Schließrichtung betätigt, wodurch der Förderstrom einer Hochdruckpumpe (5) verringert wird, bei dem ein Lastabwurf erkannt wird, wenn der Raildruck (pCR) einen Grenzwert (GW) übersteigt und bei dem mit Erkennen eines Lastabwurfs der Raildruck (pCR) gesteuert wird, indem das PWM-Signal (PWM) über eine PWM-Vorgabe (18) temporär auf einen gegenüber dem Normalbetrieb erhöhten PWM-Wert (PWM2) gesetzt wird.
**dadurch gekennzeichnet,**
**dass** der Grenzwert (GW) zur Aktivierung der temporären PWM-Vorgabe in Abhängigkeit des Gradienten (GRAD) eines leistungsbestimmenden Signals berechnet wird, wobei das leistungsbestimmende Signal entweder einem Soll-Moment (MSL), einer Soll-Einspritzmenge (QSL) oder einer Soll-Drehzahl (nSL) entspricht.

2. Verfahren nach Anspruch 1,
**dadurch gekennzeichnet,**
**dass** der Grenzwert (GW) über eine auswählbare Kennlinie (21) bestimmt wird.

3. Verfahren nach Anspruch 1,
**dadurch gekennzeichnet,**
**dass** das Soll-Moment (MSL) oder die Soll-Einspritzmenge (QSL) als Stellgröße in einem Drehzahl-Regelkreis bestimmt werden.

4. Verfahren nach Anspruch 1,
**dadurch gekennzeichnet,**
**dass** die Soll-Drehzahl (nSL) einer Fahrpedalstellung entspricht.

## Claims

1. Control and regulation method for an internal combustion engine (1) having a common rail system, in which method, during normal operation, the rail pressure (pCR) is regulated by virtue of a regulating deviation (ep) of the rail pressure (pCR) being calculated and a PWM signal (PWM) for the activation of a suction throttle (4) as part of the regulating path (14) by means of a pressure regulator (10) being defined on the basis of the regulating deviation (ep), wherein an increasing PWM signal (PWM) actuates the suction throttle (4) in the closing direction, as a result of which the delivery flow of a high-pressure pump (5) is reduced, in which method a load dump is identified if the rail pressure (pCR) exceeds a threshold value (GW), and in which method, upon the identification of a load dump, the rail pressure (pCR) is controlled by virtue of the PWM signal (PWM) being set temporarily, by means of a PWM preset (18), to a PWM value (PWM2) which is elevated in relation to normal operation,
**characterized**
**in that** the threshold value (GW) for the activation of the temporary PWM preset is calculated as a function of the gradient (GRAD) of a power-determining signal, wherein the power-determining signal corresponds either to a setpoint torque (MSL), to a setpoint injection quantity (QSL) or to a setpoint rotational speed (nSL).

2. Method according to Claim 1,
**characterized**
**in that** the threshold value (GW) is determined by means of a selectable characteristic curve (21).

3. Method according to Claim 1,
**characterized**
**in that** the setpoint torque (MSL) or the setpoint injection quantity (QSL) are determined as actuating variables in a rotational speed regulating loop.

4. Method according to Claim 1,
**characterized**
**in that** the setpoint rotational speed (nSL) corresponds to an accelerator pedal position.

## Revendications

1. Procédé de commande et de régulation de moteur à combustion interne (1) équipé d'un système à rampe commune, dans lequel la pression de rail (pCR) est régulée selon le mode de fonctionnement normal, un écart de régulation (ep) de la pression de rail (pCR) étant calculé et un signal PWM (PWM) étant déterminé, à l'aide de l'écart de régulation (ep), comme faisant partie de la course de régulation (14) passant par un régulateur de pression (10) en vue de commander un étranglement d'aspiration (4), un signal PWM (PWM) croissant actionnant l'étranglement d'aspiration (4) dans le sens de sa fermeture, réduisant ainsi le débit d'une pompe à haute pression (5), où un délestage brusque est détecté lorsque la pression de rail (pCR) dépasse une valeur limite (GW) et où lorsqu'un délestage brusque est détecté, la pression de rail (pCR) est commandée, en amenant temporairement le signal PWM (PWM), par le biais d'une consigne PWM (18), à une valeur PWM (PWM2) plus élevée que dans le mode de fonctionnement normal, **caractérisé en ce que** la valeur limite (GW) est calculée pour permettre l'activation de la consigne PWM temporaire en fonction du gradient (GRAD) d'un signal indicatif de la puissance, le signal indicatif de la puissance correspondant soit à un couple théorique (MSL), soit à une quantité d'injection théorique (QSL), soit à une vitesse de rotation (nSL) théorique.

2. Procédé selon la revendication 1, **caractérisé en ce que** la valeur limite (GW) est déterminée par le biais d'une courbe caractéristique (21) pouvant être sélectionnée.

3. Procédé selon la revendication 1, **caractérisé en ce que** le couple théorique (MSL) ou la quantité d'injection théorique (QSL) sont déterminés comme des grandeurs théoriques d'un circuit de régulation de la vitesse de rotation.

4. Procédé selon la revendication 1, **caractérisé en ce que** la vitesse de rotation théorique (nSL) correspond à une position de la pédale d'accélérateur.
